# EUROPÄISCHE PATENTSCHRIFT

(11) **EP 3 066 724 B1**
(45) Veröffentlichungstag und Bekanntmachung des Hinweises auf die Patenterteilung: **31.01.2018**
(21) Anmeldenummer: 14789570.0
(22) Anmeldetag: 28.10.2014
(51) Int. Cl.: H01R 13/627, H01R 13/639

(54) **PUSH-PULL-STECKVERBINDER MIT ZUSÄTZLICHEM VERRIEGELUNGSELEMENT**
PUSH-PULL PLUG CONNECTOR HAVING AN ADDITIONAL LOCKING ELEMENT
CONNECTEUR ENFICHABLE PUSH-PULL MUNI D'UN ÉLÉMENT DE VERROUILLAGE SUPPLÉMENTAIRE

(30) Priorität: 04.11.2013 DE 102013112103
(43) Veröffentlichungstag der Anmeldung: 14.09.2016
(73) Patentinhaber: Phoenix Contact GmbH & Co. KG, 32825 Blomberg (DE)
(72) Erfinder: JÜRGENSMEIER, Philipp, 32683 Barntrup (DE)
(74) Vertreter: Janke, Christiane
(86) Internationale Anmeldenummer: PCT/EP2014/073053
(87) Internationale Veröffentlichungsnummer: WO 2015/063048

(56) Entgegenhaltungen:
- DE-A1-102007 031 504
- DE-B3-102006 044 655
- US-A1- 2006 178 033
- US-A1- 2009 029 584
- US-B1- 6 491 542

## Beschreibung

Die Erfindung betrifft einen Stecker für einen Steckverbinder nach dem Oberbegriff des Anspruchs 1.

Ein derartiger Stecker für einen Steckverbinder umfasst eine innere Baugruppe, eine bezüglich der inneren Baugruppe verschiebbar gelagerte und die innere Baugruppe zumindest teilweise umschließende äußere Hülse und erste Verriegelungsmittel zum Verriegeln des Steckers mit einem zugeordneten Steckverbinderteil bei einem Aufstecken des Steckers auf das Steckverbinderteil, wobei die Verriegelung durch eine Verschiebung der äußeren Hülse bezüglich der inneren Baugruppe gelöst werden kann.

Solche Steckverbinder, bestehend aus einem Stecker und einem Steckverbinderteil, sind bekannt unter der Bezeichnung Push-Pull-Steckverbinder. Dieser Name leitet sich von der Funktion solcher Steckverbinder ab. So können diese durch ein einfaches Aufstecken des Steckers in einer Einsteckrichtung auf das Steckverbinderteil geschlossen werden ("Push"). Das Steckverbinderteil kann dabei eine Buchse oder ein zweiter Stecker sein. Bei dem Aufstecken bzw. durch das Aufstecken werden Verriegelungsmittel des Steckers und des Steckverbinderteils miteinander verriegelt, sodass der Steckverbinder nicht durch einen Zug z.B. an einem mit dem Stecker verbundenen Kabel gelöst werden kann. Zum Lösen der Verbindung wird die äußere Hülse des Steckers entgegen der Einsteckrichtung gezogen ("Pull"). Dabei erfolgt eine Relativbewegung zwischen der äußeren Hülse und der inneren Baugruppe des Steckers, wodurch die Verriegelungsmittel entriegelt werden. Wird die äußere Hülse weiter entgegen der Einsteckrichtung gezogen, so wird der Stecker von dem Steckverbinderteil gelöst.

Bei anderen Arten von Steckverbindern muss zum Verriegeln bzw. Entriegeln ein zusätzlicher Vorgang ausgeführt werden. Ein derartiger Vorgang wäre beispielsweise das Anheben oder Niederdrücken eines als Verriegelungsmittel dienenden Rasthakens oder eine zusätzliche Drehbewegung der äußeren Hülse, wie z.B. bei sogenannten Bajonett-Steckverbindern üblich.

Push-Pull-Steckverbinder ermöglichen demgegenüber eine verriegelte Verbindung der beiden Steckverbinderteile, also dem Stecker und dem Steckverbinderteil, bei einfach herzustellender Verriegelung und komfortabler Entriegelung. Ein Steckverbinder dieser Art ist beispielsweise aus der DE 10 2007 031 504 A1 bekannt.

Derartige Steckverbinder haben allerdings den Nachteil, dass gegebenenfalls ein versehentliches Lösen des Steckverbinders aufgrund des einfachen Entriegelungsvorgangs durch Ziehen an der äußeren Hülse erfolgen kann. Wenn beispielsweise mehrere derartige Steckverbinder nah nebeneinander angeordnet sind und nur einer dieser Steckverbinder gelöst werden soll, kann es passieren, dass versehentlich auch ein anderer, beispielsweise benachbarter Steckverbinder gelöst wird. Je nachdem in welchem technischen Gebiet der Steckverbinder eingesetzt wird, kann ein versehentliches Lösen eines Steckverbinders zu erheblichen Problemen führen.
Ein weiterer Nachteil der bekannten Steckverbinder ist, dass jede Person, die Zugang zu dem Steckverbinder hat, ohne weitere Hilfsmittel einen solchen Steckverbinder lösen kann. Ein versehentliches, willkürliches oder unbefugtes Lösen kann mit den bekannten Steckverbindern vom komfortablen Push-Pull-Typ nicht verhindert werden. US 2009/029584 A1 offenbart einen Stecker nach dem Oberbegriff des Anspruchs 1. Der Erfindung liegt das Problem zugrunde, einen Steckverbinder zu schaffen, der die Funktionalität und damit den Komfort eines Push-Pull-Steckverbinders aufweist, bei Bedarf jedoch zusätzlich gegen ein versehentliches, willkürliches und/oder unbefugtes Lösen gesichert ist.
Dieses Problem wird durch einen Stecker für einen Steckverbinder mit den Merkmalen des Anspruchs 1 gelöst.
Danach ist ein zusätzliches Verriegelungselement vorgesehen, welches verschiebbar gelagert ist und in mindestens eine stabile Verriegelungsposition, in der die Verschiebung der äußeren Hülse bezüglich der inneren Baugruppe blockiert ist, und mindestens eine stabile Freigabeposition, in der die Verschiebung der äußeren Hülse bezüglich der inneren Baugruppe freigegeben ist, bringbar ist.
Unter einem Stecker ist vorliegend allgemein ein Steckelement zu verstehen, dass an ein zugeordnetes Steckverbinderteil angesetzt werden kann. Ein Stecker kann generell einen männlichen, in eine Steckbuchse des Steckverbinderteils einzusteckenden Steckabschnitt, oder eine weibliche, insbesondere buchsenförmige Steckaufnahme zur Aufnahme eines Steckabschnitts des Steckverbinderteils aufweisen.
Ein derartiger Stecker kann mit einem zugehörigen Steckverbinderteil verbunden werden. Der Stecker und das Steckverbinderteil bilden zusammen einen Steckverbinder. Mit einem solchen Steckverbinder können beispielsweise elektrische oder optische Verbindungen geschlossen bzw. getrennt werden. Befindet sich das zusätzliche Verriegelungselement in einer stabilen Freigabeposition und wird nicht betätigt, d.h. verschoben, entspricht die Funktion des Steckverbinders derjenigen eines gewöhnlichen Push-Pull-Steckverbinders. So kann der Stecker mit dem Steckverbinderteil verbunden werden, wobei beide Teile während des Verbindens miteinander verriegeln. Zum Entriegeln kann an der äußeren Hülse gezogen werden, wodurch die Verriegelung entriegelt wird. Durch ein weiteres Ziehen an dem Stecker wird die Verbindung getrennt.
Befindet sich das zusätzliche Verriegelungsmittel jedoch in einer stabilen Verriegelungsposition, so kann die äußere Hülse nicht verschoben werden, sodass kein Lösen der ersten Verriegelungsmittel bewirkt werden kann.
Das zusätzliche Verriegelungselement weist vorzugsweise genau eine stabile Freigabeposition und genau eine stabile Verriegelungsposition auf. Unter einer stabilen Position ist in diesem Zusammenhang eine Position zu verstehen, in der das Verriegelungselement verbleibt, wenn es in diese Position verstellt worden ist. Wird das Verriegelungselement beispielsweise in seine Freigabeposition verstellt, so verbleibt das Verriegelungselement in der Freigabeposition, bis es beispielsweise unter Verwendung eines geeigneten Werkzeugs aus dieser Freigabeposition wieder heraus gestellt wird.
Eine Verschiebung der äußeren Hülse bezüglich der inneren Baugruppe kann entlang einer Verschieberichtung erfolgen, die parallel zu einer Abziehrichtung gerichtet ist, in welcher der Stecker von dem Steckverbinderteil aus einem aufgesteckten und entriegelten Zustand abgezogen werden kann. Die Abziehrichtung kann antiparallel zu einer Einsteckrichtung verlaufen, wobei die Einsteckrichtung der Richtung entspricht, in welcher der Stecker und das Steckverbinderteil verbunden werden.

Gemäß der Erfindung kann das zusätzliche Verriegelungselement entlang einer Verschiebeachse verschiebbar sein, welche im Wesentlichen senkrecht zu der Verschieberichtung der äußeren Hülse verläuft. Das zusätzliche Verriegelungselement ist jedoch auch entlang einer parallel zu der Verschieberichtung der äußeren Hülse gerichteten Verschiebeachse verschiebbar. Nach der Erfindung ist die Verschiebachse des zusätzlichen Verriegelungslements von einer Mittelachse des Steckers beabstandet, wobei die Mittelachse parallel zur Verschieberichtung der äußeren Hülse verläuft. Die Richtung der Verschiebeachse wird durch die Verschieberichtung des zusätzlichen Verriegelungselements definiert. Die Verschiebeachse kann grundsätzlich beliebig in das zusätzliche Verriegelungselement gelegt werden. Die Mittelachse des Steckers kann durch die Verschieberichtung der äußeren Hülse oder auch durch die Einsteck- oder Abziehrichtung definiert werden. Die Mittelachse kann beispielsweise durch den geometrischen Mittelpunkt des Steckers weisen.

Weiterhin kann das zusätzliche Verriegelungselement derart ausgebildet oder am Stecker angeordnet sein, dass es (nur) mittels eines externen Werkzeugs verschiebbar ist. Ein solches externes Werkzeug kann beispielsweise ein speziell angefertigtes Werkzeug sein, welches speziell für diese Art von Steckern bestimmt ist. Ein solches externes Werkzeug kann auch eine Art Schlüssel sein, welcher zu lediglich einem einzigen oder einer bestimmten Anzahl von Steckern passt. Es kann aber auch vorgesehen sein, dass das zusätzliche Verriegelungselement mit einem handelsüblichen Werkzeug, wie etwa einem Schraubendreher, verschiebbar ist oder durch andere Hilfsmittel, die als Werkzeuge zum Betätigen des zusätzlichen Verriegelungselements verwendbar sind.

Der Stecker kann gemäß einer Weiterbildung auf das Steckverbinderteil aufsteckbar sein, wenn sich das zusätzliche Verriegelungselement in der mindestens einen stabilen Verriegelungsposition befindet oder wenn sich das zusätzliche Verriegelungselement in der mindestens einen stabilen Freigabeposition befindet. So kann der Stecker stets mit dem Steckverbinderteil verbunden werden, unabhängig von der Lage des zusätzlichen Verriegelungselements.

Alternativ ist denkbar und möglich, dass der Stecker nur dann mit dem Steckverbinderteil verbindbar ist, wenn sich das zusätzliche Verriegelungselement in seiner stabilen Freigabeposition befindet.

Ferner kann vorgesehen sein, dass der Stecker, wenn er auf das Steckverbinderteil aufgesteckt wird, mit diesem mittels der ersten Verriegelungsmittel verriegelbar ist, wenn sich das zusätzliche Verriegelungselement in der mindestens einen stabilen Verriegelungsposition befindet und auch wenn sich das zusätzliche Verriegelungselement in der mindestens einen stabilen Freigabeposition befindet. Die Verriegelung des Steckers mit dem Steckverbinderteil kann somit unabhängig von der Lage des zusätzlichen Verriegelungselements erfolgen.

Es kann weiterhin vorgesehen sein, dass sich die Lage des zusätzlichen Verriegelungselements in der mindestens einen stabilen Verriegelungsposition oder der mindestens einen stabilen Freigabeposition durch den Vorgang des Aufsteckens auf das Steckverbinderteil nicht ändert. Wenn sich das zusätzliche Verriegelungselement in einer stabilen Freigabeposition befindet, bevor der Stecker mit einem Steckverbinderteil verbunden wird, verbleibt es somit in dieser stabilen Freigabeposition, wenn der Stecker mit dem Steckverbinderteil verbunden wird. Gleiches gilt für die stabile Verriegelungsposition. Es kann dementsprechend vor dem Verbinden der beiden Steckverbinderteile bereits eingestellt werden, ob sich der Steckverbinder nach einem Verbinden der Steckverbinderteile in einem durch das zusätzliche Verriegelungselement verriegelten oder entriegelten Zustand befinden soll.

Andererseits kann es auch vorgesehen sein, dass das zusätzliche Verriegelungselement durch das Aufstecken des Steckers auf das Steckverbinderteil stets in eine bestimmte Position gebracht wird, beispielsweise eine stabile Verriegelungsposition. So kann sichergestellt werden, dass ein verbundener Steckverbinder nach Herstellung der Verbindung stets verriegelt ist.

Der Stecker kann eine Anzeigevorrichtung umfassen, welche anzeigt, ob sich das zusätzliche Verriegelungselement in einer stabilen Verriegelungsposition oder einer stabilen Freigabeposition befindet. Eine solche Anzeigevorrichtung kann durch ein Teilstück des zusätzlichen Verriegelungselements in Verbindung mit einem an dem Stecker ausgebildeten Sichtfenster gebildet werden. Wenn sich das Teilstück des zusätzlichen Verriegelungselements in dem Sichtfenster befindet / nicht befindet, kann das anzeigen, dass sich der Stecker in einem verriegelten Zustand / in einem entriegelten Zustand befindet. Alternativ kann die Anzeigevorrichtung auch beispielsweise mittels unterschiedlicher Anzeigefarben, wie z.B. Rot und Grün, anzeigen, ob sich der Stecker in einem verriegelten Zustand befindet.

Das zusätzliche Verriegelungselement kann an einer Führung an der inneren Baugruppe geführt werden, die im Querschnitt einer Schwalbenschwanz-Verbindung entspricht. D.h., das zusätzliche Verriegelungselement kann an einer solchen Schwalbenschwanz-Führung entlang seiner Verschiebeachse verschiebbar sein, ist dabei aber nicht aus der Führung lösbar.

Die äußere Hülse kann ein Blockiermittel umfassen, welches fest an der äußeren Hülse angeordnet ist und entsprechend gemeinsam mit der äußeren Hülse entlang ihres Verschiebewegs zu verschieben ist, wobei der Verschiebeweg durch das zusätzliche Verriegelungselement blockiert ist, wenn sich das zusätzliche Verriegelungselement in der mindestens einen Verriegelungsposition befindet, und freigegeben ist, wenn sich das zusätzliche Verriegelungselement in der mindestens einen Freigabeposition befindet. Ein solches Blockiermittel kann beispielsweise durch einen Steg gebildet sein, welcher sich beispielsweise entlang der Verschieberichtung an der äußeren Hülse erstreckt. In der Verriegelungsposition ragt das zusätzliche Verriegelungselement in den Verschiebeweg des Blockiermittels hinein, so dass das Blockiermittel nicht an dem Verriegelungselement vorbei bewegt werden kann. Entsprechend ist die äußere Hülse gegen eine Verschiebung gesperrt. In der Freigabeposition ragt das Verriegelungselement hingegen nicht in den Verschiebeweg des Blockiermittels hinein, so dass das Blockiermittel und damit die äußere Hülse ungehindert durch das Verriegelungselement verschoben werden kann.

Die Erfindung betrifft des Weiteren einen Steckverbinder, der einen Stecker nach einer beliebigen der hier beschriebenen Ausführungsformen bzw. gemäß einem oder mehreren beliebigen der hier beschriebenen Aspekte umfasst, sowie ein dem Stecker zugeordnetes Steckverbinderteil.

Weitere Merkmale und Vorteile der Erfindung werden bei der nachfolgenden Beschreibung von Ausführungsbeispielen anhand der Figuren deutlich werden. Es zeigen:
- Fig. 1A: einen Stecker eines Steckverbinders in einer ersten Ansicht;
- Fig. 1B: den Stecker aus Fig. 1A in einer zweiten Ansicht;
- Fig. 2A: einen Ausschnitt einer rückwärtigen Ansicht des Steckers aus Fig. 1A, die ein zusätzliches Verriegelungselement des Steckers in einer stabilen Freigabeposition zeigt;
- Fig. 2B: den Stecker aus Fig. 1A in der Ansicht aus Fig. 2B mit dem zusätzlichen Verriegelungselement in einer stabilen Verriegelungsposition;
- Fig. 3A: einen Ausschnitt einer schrägen seitlichen Ansicht des Steckers aus Fig. 1A;
- Fig. 3B: den in der Ebene E1 aufgeschnittenen Stecker aus Fig. 3A mit einem zusätzlichen Verriegelungselement des Steckers in einer stabilen Freigabeposition;
- Fig. 3C: den Stecker aus Fig. 1A in der Ansicht aus Fig. 3B mit dem zusätzlichen Verriegelungselement des Steckers in einer stabilen Verriegelungsposition;
- Fig. 4: den Stecker aus Fig. 1A mit einem angeschlossenen Kabel und einem externen Werkzeug;
- Fig. 5A: den Stecker aus Fig. 1A ohne dessen äußere Hülse und mit einem abgenommenen zusätzlichen Verriegelungselement;
- Fig. 5B: den Stecker gemäß Fig. 5A mit aufgesetztem zusätzlichem Verriegelungselement;
- Fig. 6A: einen verbundenen Steckverbinder mit angeschlossenem Kabel;
- Fig. 6B: den Steckverbinder aus Fig. 6A während des Abziehens des Steckers vom Steckverbinderteil;
- Fig. 6C: den Steckverbinder aus Fig. 6A nach dem Abziehen des Steckers vom Steckverbinderteil;
- Fig. 7A: den Steckverbinder aus Fig. 6A in einer seitlichen, teilweise aufgeschnittenen Ansicht; und
- Fig. 7B: einen Ausschnitt aus Fig. 7A.

Fig. 1A und 1B zeigen einen Stecker 2 eines Steckverbinders 1. Fig. 1A zeigt dabei eine perspektivische Ansicht auf eine äußere Hülse 21 und ein Rückteil 201 des Steckers 2, während Fig. 1B den Stecker 2 in einer perspektivischen Ansicht auf die äußere Hülse 21 und den Steckabschnitt 204 des Innenteils 200 darstellt. Die äußere Hülse 21 umschließt das Rückteil 201 und ein Innenteil 200, die zusammen eine innere Baugruppe 20 bilden. In Fig. 1A sind das Rückteil 201 und ein Steckabschnitt 204 des Innenteils 200 zu sehen; eine Übersicht über die Innere Baugruppe 20 bietet Fig. 5A.

Der Steckabschnitt 204 ist derjenige Abschnitt, an dem eine elektrische und/oder optische Verbindung zu einem entsprechenden Verbindungsabschnitt eines Steckverbinderteils 3 (siehe z.B. Fig. 6A) hergestellt werden kann. Der Steckabschnitt 204 kann hierzu einen oder mehrere Kontakte bzw. Kontaktflächen aufweisen.

Der Stecker 2 umfasst eine Kabelaufnahme 29 mit einer Kabelbefestigung 28 zur Aufnahme bzw. zum Anschluss und zur Befestigung eines Kabels 5. Ferner sind in Fig. 1A eine Verschieberichtung z, in der die äußere Hülse 21 bezüglich der inneren Baugruppe 20 verschiebbar ist, sowie eine sich parallel zu der Verschieberichtung z erstreckende und den Stecker 2 mittig durchtretende Mittelachse 25 des Steckers 2 eingezeichnet.

Der Stecker 2 weist an seinem Rückteil 201 eine Öffnung 203 auf, hinter der ein zusätzliches Verriegelungselement 23 angeordnet ist. Die Funktion des zusätzlichen Verriegelungselements 23 sowie einer ebenfalls in Fig. 1A zu erkennenden Anzeigevorrichtung 26 wird im Zusammenhang mit den folgenden Figuren noch näher beschrieben werden.

Der Steckabschnitt 204 weist im Querschnitt quer zu einer Verschieberichtung z, entlang derer die Hülse 21 zu der inneren Baugruppe 20 verschiebbar ist, eine im Wesentlichen rechteckige Form auf. Diese Form ist allerdings nur beispielhaft zu verstehen. So könnten der Stecker und/oder der Steckabschnitt 204 im Querschnitt z.B. auch eine Kreisform oder eine ovale Form aufweisen.

Fig. 2A und 2B zeigen einen Ausschnitt einer rückwärtigen Ansicht des Steckers aus Fig. 1A. Hierbei ist jeweils ein Teil des Rückteils 201 sowie ein Teil der äußeren Hülse 21 dargestellt. Die innere Baugruppe 20 weist an ihrem Rückteil 201 an einer der äußeren Hülse 21 zugewandten Kante die Öffnung 203 auf, hinter der das zusätzliche Verriegelungselement 23 angeordnet ist.

Das zusätzliche Verriegelungselement 23 ist entlang einer Verschiebeachse 24 verschiebbar an der inneren Baugruppe 20 angeordnet und kann in eine stabile Freigabeposition sowie eine stabile Verriegelungsposition gebracht werden. Fig. 2A zeigt das zusätzliche Verriegelungselement 23 in der stabilen Freigabeposition, in der das zusätzliche Verriegelungselement 23 ganz nach links in Richtung des Pfeils geschoben ist. Fig. 2B hingegen zeigt das zusätzliche Verriegelungselement 23 in der stabilen Verriegelungsposition, in der das zusätzliche Verriegelungselement 23 ganz nach rechts in Richtung des dort eingezeichneten Pfeils verschoben ist. Zwischen der stabilen Freigabeposition und der stabilen Verriegelungsposition kann das zusätzliche Verriegelungselement 23 verstellt werden. Beispielsweise kann eine Feder oder ein ähnliches vorspannendes Bauteil vorgesehen sein, welches das zusätzliche Verriegelungselement 23 selbsttätig in eine der genannten stabilen Positionen verschiebt, wenn es in eine nicht stabile Zwischenposition zwischen der Verriegelungsposition und der Freigabeposition einnimmt. Je nachdem, ob sich das zusätzliche Verriegelungselement 23 in der stabilen Freigabeposition oder der stabilen Verriegelungsposition befindet, ist eine Verschiebung der äußeren Hülse 21 bezüglich der inneren Baugruppe 20 freigegeben bzw. verriegelt.

Das zusätzliche Verriegelungselement 23 weist einen Eingriff 230 auf, in welchen ein externes Werkzeug 4 eingreifen kann, um das zusätzliche Verriegelungselement 23 zu betätigen.

In Fig. 2A und 2B ist ferner eine Anzeigevorrichtung 26 des Steckers 2 gezeigt. Die Anzeigevorrichtung 26 zeigt den Verriegelungszustand des Steckers 2 an. Im gezeigten Beispiel besteht die Anzeigevorrichtung 26 aus einem Sichtfenster 260 in Form einer Ausnehmung an einer oberen Ecke des Rückteils 201. Dieses Sichtfenster 260 gibt eine Sicht auf einen Fortsatz 231 des zusätzlichen Verriegelungselements 23 frei, sofern sich dieses in der Verriegelungsposition befindet (alternativ könnte auch vorgesehen sein, dass der Fortsatz 231 des zusätzlichen Verriegelungselements 23 dann im Sichtfenster sichtbar ist, wenn sich das zusätzliche Verriegelungselement 23 in der stabilen Freigabeposition befindet).

Durch die Anzeigevorrichtung 26 wird einem Benutzer angezeigt, ob der Stecker 2 verriegelt ist oder nicht. Eine derartige Anzeigevorrichtung 26 kann grundsätzlich auch durch andere Mittel als durch ein Sichtfenster 260 und einen Fortsatz 231 des zusätzlichen Verriegelungselements 23 gebildet werden, beispielsweise durch zwei verschiedene Farben, welche der stabilen Verriegelungsposition und der stabilen Freigabeposition zugeordnet werden und von denen die jeweils dem aktuellen Zustand des Steckers 2 entsprechende angezeigt wird. Weiter könnte beispielsweise auch ein elektrisches Leuchtmittel, beispielsweise eine Leuchtdiode, einen Zustand des Steckers 2 anzeigen.

An oder auf der äußeren Hülse 21 oder einem sonstigen von außen sichtbaren Bauteil des Steckers 2 kann ein Hinweis angebracht sein, in welche Richtung das zusätzliche Verriegelungselement 23 verschoben werden muss, um in die stabile Freigabeposition und/oder die stabile Verriegelungsposition gebracht zu werden.

Fig. 3A zeigt einen Ausschnitt einer perspektivischen Ansicht des Steckers 2 aus Fig. 1A. Hierbei sind insbesondere die äußere Hülse 21, das Rückteil 201 der inneren Baugruppe 20 und die Kabelbefestigung 29 zu erkennen. Ferner ist auch das zusätzliche Verriegelungselement 23 hinter der Öffnung 203 sichtbar. In Fig. 3A ist zudem eine Schnittebene E1 eingezeichnet.

Fig. 3B und 3C zeigen den Stecker 2 aus Fig. 1A von schräg oben betrachtet, mit Blick auf den entlang der Schnittebene E1 aus Fig. 3A aufgeschnittenen Abschnitt. Dabei ist insbesondere das zusätzliche Verriegelungselement 23 in einer Draufsicht erkennbar, wobei sich das zusätzliche Verriegelungselement 23 in Fig. 3B in der stabilen Freigabeposition befindet und in Fig. 3C in der stabilen Verriegelungsposition. Des Weiteren ist die Öffnung 203 im Rückteil 201 der inneren Baugruppe 20 sichtbar.

Wenn der Stecker 2 mit einem zugeordneten Steckverbinderteil 3 (siehe Fig. 6A bis 6C) verbunden ist, sind erste Verriegelungsmittel 22, 30 des Steckers 2 und des Steckverbinderteils 3 miteinander verriegelt. Um den Stecker 2 von dem Steckverbinderteil 3 abziehen, d.h. trennen, zu können, müssen diese ersten Verriegelungsmittel 22, 30 entriegelt werden. Um die ersten Verriegelungsmittel 22, 30, wenn sie miteinander verriegelt sind, zu entriegeln, kann die äußere Hülse 21 in der Verschieberichtung z relativ zu der inneren Baugruppe 20 verschoben werden. Durch diese Verschiebung werden die ersten Verriegelungsmittel 22, 30 entriegelt, wie im Zusammenhang mit den Fig. 7A und 7B noch erläutert werden wird.

Wenn sich das zusätzliche Verriegelungselement 23 in der stabilen Freigabeposition befindet, ist eine relative Verschiebung der äußeren Hülse 21 bezüglich der inneren Baugruppe 20 möglich. Wenn sich das zusätzliche Verriegelungselement 23 hingegen in der stabilen Verriegelungsposition befindet, ist eine solche Verschiebung blockiert. Hierzu umfasst, wie in Fig. 3B und 3C dargestellt, die äußere Hülse 21 ein Blockiermittel, konkret einen Steg 210. Befindet sich das zusätzliche Verriegelungselement 23 in der Freigabeposition gemäß Fig. 3B, steht dem Steg 210 entlang der Verschieberichtung z bis zu dem Fortsatz 231 des zusätzlichen Verriegelungselements 23 nichts im Weg, so dass der Steg 210 in die Verschieberichtung z verschoben werden kann, bis er mit dem Fortsatz 231 in Anlage gelangt. Befindet sich das zusätzliche Verriegelungselement 23 hingegen gemäß Fig. 3C in der Verriegelungsposition, so steht dem Steg 210 der äußeren Hülse 21 in der Verschieberichtung z das zusätzliche Verriegelungselement 23 mit einem Sperrabschnitt 233 im Weg, so dass der Steg 210 bei einer (versuchten) Verschiebung der äußeren Hülse 21 in die Verschieberichtung z an den Sperrabschnitt 233 anschlägt und nicht über den Sperrabschnitt 233 hinaus verschoben werden kann. Es verbleibt für den Steg 210 und damit die äußere Hülse 21 kein Verschiebeweg oder nur ein vernachlässigbar geringer Verschiebeweg, der nicht ausreicht, um die verriegelten ersten Verriegelungsmittel 22, 30 zu entriegeln.

Im gezeigten Beispiel befindet sich das zusätzliche Verriegelungselement 23 in der stabilen Freigabeposition, wenn es ganz nach links bzw. gemäß der Ansicht in Fig. 3B und 3C ganz nach unten verschoben ist. Umgekehrt befindet sich das zusätzliche Verriegelungselement 23 in der stabilen Verriegelungsposition, wenn es ganz nach rechts bzw. gemäß der Ansicht in Fig. 3B und 3C ganz nach oben verschoben ist.

Das zusätzliche Verriegelungselement 23 kann auch anders oder an anderen Stellen des Steckers 2 angeordnet sein. Auch muss das zusätzliche Verriegelungselement 23 nicht, wie in dem dargestellten Beispiel, notwendigerweise an der inneren Baugruppe 20 des Steckers 2 angeordnet sein, sondern kann auch an der Hülse 21 gelagert sein, um mit geeigneten Blockiermitteln der inneren Baugruppe 20 zusammenzuwirken.

Fig. 4 zeigt den Stecker 2 mit einem angeschlossenen Kabel 5 sowie mit einem externen Werkzeug 4. Das zusätzliche Verriegelungselement 23 ist so ausgestaltet, dass es z.B. mit einem externen Werkzeug 4, z.B. in Form eines Schraubendrehers, verschiebbar ist. Die Spitze 41 des externen Werkzeugs 4 wird zum Betätigen, d.h. Verschieben, des zusätzlichen Verriegelungselements 23 in den (in Fig. 4 nicht sichtbaren) Eingriff 230 eingesteckt. Durch Verlagerung der Spitze 41 des externen Werkzeugs 4 kann sodann das zusätzliche Verriegelungselement 23 aus der stabilen Verriegelungsposition in die stabile Freigabeposition oder umgekehrt aus der stabilen Freigabeposition in die stabile Verriegelungsposition verschoben werden.

Grundsätzlich kann auch ein anderes externes Werkzeug 4 zum Betätigen des zusätzlichen Verriegelungselements 23 zum Einsatz kommen, beispielsweise ein handelsüblicher Gegenstand, wie beispielsweise ein Stift oder ein Nagel. Es kann jedoch auch vorgesehen sein, dass nur ein speziell zu diesem Zweck ausgebildetes externes Werkzeug 4 das zusätzliche Verriegelungselement 23 betätigen kann.

Die Verschiebung des zusätzlichen Verriegelungselements 23 kann grundsätzlich auch anderweitig als durch eine Verschiebebewegung eines externen Werkzeugs 4 erzielt werden, beispielsweise durch eine Drehung des externen Werkzeugs nach Art eines Schlüssels.

Fig. 5A und Fig. 5B zeigen den Stecker 2 ohne dessen äußere Hülse 21 bei gesonderter Darstellung des zusätzlichen Verriegelungselements 23 (Fig. 5A) bzw. bei an der inneren Baugruppe 20 angeordnetem Verriegelungselement 23 (Fig. 5B). Das zusätzliche Verriegelungselement 23 ist an einer entlang der Längsachse 24 erstreckten Führung 202 geführt und ist entlang der Längsachse 24 relativ zu der stegförmigen Führung 202 verschiebbar.

Die Führung 202 ist an einem Innenteil 200 der inneren Baugruppe 20 angeordnet. Von ihrer Basis aus, d.h. dem Ort, an dem sie mit dem Innenteil 200 der inneren Baugruppe 20 verbunden ist, verbreitert sich die Führung mit zunehmendem Abstand zum Innenteil 200. Das zusätzliche Verriegelungselement 23 weist eine der Form der Führung 202 entsprechende Ausnehmung 232 auf, sodass das zusätzliche Verriegelungselement 23 beim Zusammenbau des Steckers 2 auf die Führung 202 entlang der Längsachse 24 aufzuschieben und in montiertem Zustand formschlüssig an der Führung 202 gehalten ist.

Fig. 5A und 5B zeigen ferner mehrere an dem Innenteil 200 der inneren Baugruppe 20 angeordnete erste Verriegelungsmittel 22, vorliegend Federarme 205, welche vorgesehen sind, um mit entsprechenden Verriegelungsmitteln 30 eines Steckverbinderteils 3 zu verriegeln. An der in Fig. 5A und 5B nicht sichtbaren Unterseite des Innenteils 200 des Steckers 2 sind entsprechende Verriegelungsmittel 22 vorgesehen.

Wie anhand von Fig. 5A und 5B zu erkennen, können das Rückteil 201 und das Innenteil 200 zwei verschiedene Bauteile sein, die beispielsweise clipsend aneinander befestigt sind. Das Rückteil 201, das Innenteil 200 und weitere Bauteile der inneren Baugruppe 20 können grundsätzlich separat zusammengesetzte oder aneinander befestigte Teile sein oder auch einteilig ausgeführt sein.

Anhand von Fig. 6A bis 6C soll nun erläutert werden, wie ein verbundener Steckverbinder 1, d.h. ein mit einem Steckverbinderteil 3 verbundener Stecker 2, gelöst werden kann.

Dabei zeigt Fig. 6A einen Stecker 2 mit einem daran angeschlossenen Kabel 5. Der Stecker 2 ist in ein Steckverbinderteil 3, in diesem Beispiel eine in einer Wand 6 montierte Buchse, eingesteckt und mittels der ersten Verriegelungsmittel 22, 30 verriegelt. Falls sich das zusätzliche Verriegelungselement 23 in der stabilen Verriegelungsposition befindet, kann der Stecker 2 nicht von der Buchse (dem Steckverbinderteil 3) getrennt werden, bevor das zusätzliche Verriegelungselement 23 nicht in die stabile Freigabeposition gebracht worden ist.

Wenn sich das zusätzliche Verriegelungselement 23 in der Freigabeposition befindet, kann die äußere Hülse 21 in die Verschieberichtung z verschoben werden. Hierbei kann zumindest eine Feder vorgesehen sein, deren Kraft entgegen der Verschieberichtung z gegen eine Verschiebung der äußeren Hülse 21 relativ zur inneren Baugruppe 20 wirkt und zum Verschieben der äußeren Hülse 21 überwunden werden muss.

In Fig. 6B ist der Stecker 2 in einem Zustand gezeigt, in dem die äußere Hülse 21 relativ zur inneren Baugruppe 20 und damit zum Rückteil 201 der inneren Baugruppe 20 verschoben ist und entsprechend die ersten Verriegelungsmittel 22, 30 entriegelt sind.

Der vom Steckverbinderteil 3 entriegelte Stecker 2 kann durch einen weitergehenden Zug in die Verschieberichtung z vom Steckverbinderteil 3 abgezogen werden. Fig. 6C zeigt den Steckverbinder 1 nach dem Abziehen des Steckers 2 vom Steckverbinderteil 3.

Soll der Stecker 2 nun wieder auf das Steckverbinderteil 3 aufgesteckt und mit diesem verbunden werden, so wird der Stecker 2 entgegen der Verschieberichtung z auf das Steckverbinderteil 3 aufgesteckt. Dabei verriegeln automatisch die ersten Verriegelungsmittel 22, 30 miteinander. Befindet sich das zusätzliche Verriegelungselement 23 beim Aufstecken in der stabilen Freigabeposition, so ist der Stecker 2 nach dem Aufstecken auf das Steckverbinderteil 3 nicht durch das zusätzliche Verriegelungselement 23 verriegelt. Befindet sich das zusätzliche Verriegelungselement 23 hingegen beim Aufstecken in der stabilen Verriegelungsposition, so wird der Stecker 2 beim Aufstecken auf das Steckverbinderteil 3 direkt in einen durch das zusätzliche Verriegelungselement 23 verriegelten Zustand gebracht und kann erst dann wieder abgezogen werden, wenn das zusätzliche Verriegelungselement 23 wieder in die stabile Freigabeposition verschoben wurde.

Fig. 7A zeigt den Steckverbinder 1 aus Fig. 6A in einer seitlichen, teilweise geschnittenen Ansicht, die einen Blick auf die Verriegelung der ersten Verriegelungsmittel 22, 30 freigibt. Der entsprechende Ausschnitt aus Fig. 7A ist in Fig. 7B vergrößert dargestellt.

Fig. 7A und 7B zeigen den Steckverbinder in einem Zustand, in dem die ersten Verriegelungsmittel 22, 30 miteinander verriegelt sind. Die ersten Verriegelungsmittel 22 des Steckers 2 werden gebildet durch hakenförmige Abschnitte der Federarme 205, die im verriegelten Zustand hinter eine als erstes Verriegelungsmittel 30 des Steckverbinderteils 3 dienende zugeordnete Kante greifen. Die Federarme 205 weisen an ihren hakenförmigen Köpfen jeweils eine Schräge 220 auf, auf die beim Aufstecken des Steckers 2 auf das Steckverbinderteil 3 das erste Verriegelungsmittel 30 aufläuft, sodass die Federarme 205 (leicht) nach außen gebogen werden. Sobald der Stecker 2 weit genug auf das Steckverbinderteil 3 aufgesteckt ist, greifen die hakenförmigen Abschnitte der Federarme 205 hinter die Kanten der Verriegelungsmittel 30 und verriegeln somit mit diesen.

Zum Lösen einer verriegelten Verbindung der ersten Verriegelungsmittel 22, 30 dienen Entriegelungsmittel 27, welche an der äußeren Hülse 21 angeordnet sind und im vorliegenden Beispiel durch den Federarmen 205 zugeordnete Stege mit zu den Schrägen 220 der Federarme 205 komplementären Schrägen ausgebildet sind. Die Entriegelungsmittel 27 werden durch eine Verschiebung der äußeren Hülse 21 in Kontakt mit den Schrägen 220 gebracht und laufen auf die Schrägen 220 der Federarme 205 derart auf, dass diese quer zur Verschieberichtung z nach außen gedrückt werden, so dass der Eingriff der hakenförmigen ersten Verriegelungsmittel 22 hinter die Kante der Verriegelungsmittel 30 und damit die Verriegelung der ersten Verriegelungsmittel 22, 30 aufgehoben wird und der Stecker 2 von dem Steckverbinderteil 3 abgezogen werden kann.

Der der Erfindung zugrunde liegende Gedanke ist nicht auf die vorangehend geschilderten Ausführungsbeispiele beschränkt, sondern lässt sich grundsätzlich auch bei gänzlich anders gearteten Ausführungsformen verwirklichen.

### Bezugszeichenliste

- 1: Steckverbinder
- 2: Stecker
- 20: innere Baugruppe
- 200: Innenteil
- 201: Rückteil
- 202: Führung
- 203: Öffnung
- 204: Steckabschnitt
- 205: Federarm
- 21: äußere Hülse
- 210: Steg
- 22: erste Verriegelungsmittel
- 220: Schräge
- 23: zusätzliches Verriegelungselement
- 230: Eingriff
- 231: Fortsatz
- 232: Ausnehmung
- 233: Sperrabschnitt
- 24: Verschiebeachse
- 25: Mittelachse
- 26: Anzeigevorrichtung
- 260: Sichtfenster
- 27: Entriegelungsmittel
- 28: Kabelbefestigung
- 29: Kabelaufnahme
- 3: Steckverbinderteil
- 30: erste Verriegelungsmittel
- 4: externes Werkzeug
- 41: Spitze
- 5: Kabel
- 6: Wand
- z: Verschieberichtung

## Patentansprüche

1. Stecker für einen Steckverbinder (1), umfassend:
- eine innere Baugruppe (20),
- eine bezüglich der inneren Baugruppe (20) verschiebbar gelagerte und die innere Baugruppe (20) zumindest teilweise umschließende äußere Hülse (21), wobei die äußere Hülse (21) bezüglich der inneren Baugruppe (20) entlang einer Verschieberichtung (z) verschiebbar ist, die parallel zu einer Abziehrichtung ist, in welcher der Stecker (2) von dem Steckverbinderteil (3) aus einem aufgesteckten und entriegelten Zustand abgezogen werden kann,
- erste Verriegelungsmittel (22, 30) zum Verriegeln des Steckers (2) mit einem zugeordneten Steckverbinderteil (3) bei einem Aufstecken des Steckers (2) auf das Steckverbinderteil (3), wobei die Verriegelung durch eine Verschiebung der äußeren Hülse (21) bezüglich der inneren Baugruppe (20) gelöst werden kann und,
- ein zusätzliches Verriegelungselement (23), welches verschiebbar gelagert ist und in mindestens eine stabile Verriegelungsposition, in der die Verschiebung der äußeren Hülse (21) bezüglich der inneren Baugruppe (20) blockiert ist, und mindestens eine stabile Freigabeposition, in der die Verschiebung der äußeren Hülse (21) bezüglich der inneren Baugruppe (20) freigegeben ist, bringbar ist, wobei das zusätzliche Verriegelungselement (23) entlang einer Verschiebeachse (24) verschiebbar ist, welche im Wesentlichen senkrecht zu der Verschieberichtung (z) der äußeren Hülse (21) verläuft,
**dadurch gekennzeichnet, dass** die Verschiebeachse (24) des zusätzlichen Verriegelungselements (23) von einer Mittelachse (25) des Steckers (2) beabstandet ist, wobei die Mittelachse (25) parallel zur Verschieberichtung (z) der äußeren Hülse (21) verläuft.

2. Stecker nach Anspruch 1, **dadurch gekennzeichnet, dass** das zusätzliche Verriegelungselement (23) nur mittels eines externen Werkzeugs (4) verschiebbar ist.

3. Stecker nach einem der vorangehenden Ansprüche, **dadurch gekennzeichnet, dass** der Stecker (2) auf das Steckverbinderteil (3) aufsteckbar ist, wenn sich das zusätzliche Verriegelungselement (23) in der mindestens einen stabilen Verriegelungsposition befindet und wenn sich das zusätzliche Verriegelungselement (23) in der mindestens einen stabilen Freigabeposition befindet.

4. Stecker nach Anspruch 3, **dadurch gekennzeichnet, dass** sich die Lage des zusätzlichen Verriegelungselements (23) in der mindestens einen stabilen Verriegelungsposition oder der mindestens einen stabilen Freigabeposition durch den Vorgang des Aufsteckens auf das Steckverbinderteil (3) nicht ändert.

5. Stecker nach einem der vorangehenden Ansprüche, **gekennzeichnet durch** eine Anzeigevorrichtung (26), welche anzeigt, ob sich das zusätzliche Verriegelungselement (23) in einer stabilen Verriegelungsposition oder einer stabilen Freigabeposition befindet.

6. Stecker nach einem der vorangehenden Ansprüche, **dadurch gekennzeichnet, dass** das zusätzliche Verriegelungselement (23) an einer Führung (202) an der inneren Baugruppe (20) geführt wird, die im Querschnitt einer Schwalbenschwanz-Verbindung entspricht.

7. Stecker nach einem der vorangehenden Ansprüche, **dadurch gekennzeichnet, dass** die äußere Hülse (21) ein Blockiermittel, insbesondere einen Steg (210), umfasst, welches gemeinsam mit der äußeren Hülse (21) entlang eines Verschiebewegs verschiebbar ist, wobei der Verschiebeweg durch das zusätzliche Verriegelungselement (23) blockiert ist, wenn sich das zusätzliche Verriegelungselement (23) in der mindestens einen Verriegelungsposition befindet, und freigegeben ist, wenn sich das zusätzliche Verriegelungselement (23) in der mindestens einen Freigabeposition befindet.

8. Steckverbinder, umfassend einen Stecker (2) nach einem der vorangehenden Ansprüche und ein zugeordnetes Steckverbinderteil (3).

## Claims

1. Plug for a plug-in connector (1), comprising:
- an inner assembly (20),
- an outer sleeve (21) which is mounted such that it can be displaced in relation to the inner assembly (20) and at least partially surrounds the inner assembly (20), wherein the outer sleeve (21) can be displaced in relation to the inner assembly (20) along a displacement direction (z) which is parallel to a withdrawal direction in which the plug (2) can be withdrawn from the plug-in connector part (3) from a plug-connected and unlocked state,
- first locking means (22, 30) for locking the plug (2) with an associated plug-in connector part (3) when the plug (2) is plug-connected to the plug-in connector part (3), wherein the locking arrangement can be released by displacing the outer sleeve (21) in relation to the inner assembly (20), and
- an additional locking element (23) which is displaceably mounted and can be moved to at least one stable locked position, in which the displacement of the outer sleeve (21) in relation to the inner assembly (20) is blocked, and at least one stable released position, in which the displacement of the outer sleeve (21) in relation to the inner assembly (20) is enabled, wherein the additional locking element (23) can be displaced along a displacement axis (24) which runs substantially perpendicular to the displacement direction (z) of the outer sleeve (21),
**characterized in that** the displacement axis (24) of the additional locking element (23) is at a distance from a centre axis (25) of the plug (2), wherein the centre axis (25) runs parallel to the displacement direction (z) of the outer sleeve (21).

2. Plug according to Claim 1, **characterized in that** the additional locking element (23) can be displaced only by means of an external tool (4).

3. Plug according to either of the preceding claims, **characterized in that** the plug (2) can be plug-connected to the plug-in connector part (3) when the additional locking element (23) is in the at least one stable locked position and when the additional locking element (23) is in the at least one stable released position.

4. Plug according to Claim 3, **characterized in that** the position of the additional locking element (23) in the at least one stable locked position or the at least one stable released position does not change as a result of the process of being plug-connected to the plug-in connector part (3).

5. Plug according to one of the preceding claims, **characterized by** an indicator apparatus (26) which indicates whether the additional locking element (23) is in a stable locked position or a stable released position.

6. Plug according to one of the preceding claims, **characterized in that** the additional locking element (23) is guided on a guide (202) on the inner assembly (20) which corresponds in cross section to a dovetail connection.

7. Plug according to one of the preceding claims, **characterized in that** the outer sleeve (21) comprises a blocking means, in particular a web (210), which can be displaced along a displacement path together with the outer sleeve (21), wherein the displacement path is blocked by the additional locking element (23) when the additional locking element (23) is in the at least one locked position and is released when the additional locking element (23) is in the at least one released position.

8. Plug-in connector comprising a plug (2) according to one of the preceding claims and an associated plug-in connector part (3).

## Revendications

1. Fiche pour connecteur enfichable (1) comprenant :
- un module interne (20),
- une douille externe (21) montée mobile par rapport au module interne (20) et entourant au moins partiellement le module interne (20), dans laquelle la douille externe (21) est mobile par rapport au module interne (20) le long d'une direction de déplacement (z) qui est parallèle à une direction d'extraction dans laquelle la fiche (2) peut être retirée de la partie de connecteur enfichable (3) à partir d'un état enfiché et déverrouillé,
- des premiers moyens de verrouillage (22, 30) permettant de verrouiller la fiche (2) à un élément (3) de connecteur enfichable associé lors d'un enfichage de la fiche (2) sur l'élément (3) de connecteur enfichable, dans lequel le verrouillage peut être libéré par un déplacement de la douille externe (21) par rapport au module interne (20), et
- un élément de verrouillage supplémentaire (23) qui est monté mobile et peut être mis dans au moins une position de verrouillage stable dans laquelle le déplacement de la douille externe (21) par rapport au module interne (20) est bloqué, et au moins une position de déverrouillage stable dans laquelle le déplacement de la douille externe (21) par rapport au module interne (20) est débloqué, dans lequel l'élément de verrouillage supplémentaire (23) est mobile le long d'un axe de déplacement (24) qui s'étend sensiblement perpendiculairement à la direction de déplacement (z) de la douille externe (21),
**caractérisée en ce que** l'axe de déplacement (24) de l'élément de verrouillage supplémentaire (23) est espacé d'un axe central (25) de la fiche (2), dans laquelle l'axe central (25) s'étend parallèlement à la direction de déplacement (z) de la douille externe (21) .

2. Fiche selon la revendication 1, **caractérisée en ce que** l'élément de verrouillage supplémentaire (23) ne peut être déplacé qu'au moyen d'un outil externe (4).

3. Fiche selon l'une quelconque des revendications précédentes, **caractérisée en ce que** la fiche (2) peut être enfichée sur l'élément (3) de connecteur enfichable lorsque l'élément de verrouillage supplémentaire (23) est dans ladite au moins une position de verrouillage stable et lorsque l'élément de verrouillage supplémentaire (23) est dans ladite au moins une position de déverrouillage stable.

4. Fiche selon la revendication 3, **caractérisée en ce que** la position de l'élément de verrouillage supplémentaire (23) dans ladite au moins une position de verrouillage stable ou dans ladite au moins une position de déverrouillage stable ne change pas du fait du processus d'enfichage sur l'élément (3) de connecteur enfichable.

5. Fiche selon l'une quelconque des revendications précédentes, **caractérisée par** un dispositif d'affichage (26) indiquant si l'élément de verrouillage supplémentaire (23) est dans une position de verrouillage stable ou dans une position de déverrouillage stable.

6. Fiche de connexion selon l'une quelconque des revendications précédentes, **caractérisée en ce que** l'élément de verrouillage supplémentaire (23) est guidé par un guide (202) vers le module interne (20), lequel guide correspond en coupe transversale à un raccord en queue d'aronde.

7. Fiche selon l'une quelconque des revendications précédentes, **caractérisée en ce que** la douille externe (21) comprend un moyen de blocage, en particulier une âme (210), qui peut être déplacée conjointement avec la douille externe (21) le long d'une course de déplacement, dans laquelle la course de déplacement est bloquée par l'élément de blocage supplémentaire (23) lorsque l'élément de verrouillage supplémentaire (23) est dans ladite au moins une position de verrouillage, et est libérée lorsque l'élément de verrouillage supplémentaire (23) est dans ladite au moins une position de déverrouillage.

8. Connecteur enfichable comprenant une fiche (2) selon l'une quelconque des revendications précédentes et un élément (3) de connecteur enfichable associé.
